# EUROPÄISCHE PATENTSCHRIFT

(11) **EP 0 254 968 B1**
(45) Veröffentlichungstag und Bekanntmachung des Hinweises auf die Patenterteilung: **04.03.1992**
(21) Anmeldenummer: 87110248.9
(22) Anmeldetag: 16.07.1987
(51) Int. Cl.: B65D 8/22, B65D 6/32

(54) **Flüssigkeitspackung mit tiefgezogenem Deckel**
Fluid package with deep-drawn lid
Emballage pour liquide avec couvercle embouti

(30) Priorität: 28.07.1986 GB 8618380
(43) Veröffentlichungstag der Anmeldung: 03.02.1988
(73) Patentinhaber: Tetra Alfa Holdings S.A., 1009 Pully (CH)
(72) Erfinder: Rausing, Hans, Dr., Wadhurst East Sussex TN5 6NT (GB)
(74) Vertreter: Weber, Dieter, Dr.

(56) Entgegenhaltungen:
- CH-A- 402 729
- GB-A- 907 436

## Beschreibung

Die Erfindung betrifft eine Packung für fließfähige Füllgüter mit einem durch mindestens eine Längssiegelnaht gebildeten Tubus, aus mindestens einseitig mit thermoplastischem Kunststoff beschichteten Trägermaterial, z.B. Karton, an dessen Enden Boden und Deckel angebracht sind, von denen der Deckel aus thermoplastischem Kunststoff ohne Trägermaterial besteht, als vorgefertigtes, separates Teil mittels eines den oberen Rand des Tubus umgreifenden Flansches aufgesetzt und mit dem Rand verschweißt ist und eine Ausgießeinrichtung aufweist und wobei der Deckel eine gegenüber der Außenkontur tieferliegende Teilfläche aufweist, welche teilweise an den Tubusrand derart herangeführt ist, daß der Deckel den Tubusrand im Bereich der Teilfläche U-förmig umgreift, und wobei die die Ausgießöffnung umgebende Ebene etwa in der Höhe der Tubusoberkante liegt.

Packungen dieser Art sind vielfach bekannt. Bei einer besonderen derartigen Packung nach der GB-A-907436 ist der Deckel aus einem separaten, ebenen Teil aus thermoplastischem Kunststoff gebildet und am Rand des Tubus angeschweißt, wobei die Ränder des Deckels den oberen Tubusrand U-förmig übergreifen.

Mit Nachteil gelingt die Befestigung des Deckels nur, wenn die Ausgießeinrichtung in erheblichem Abstand von dem Deckelrand angeordnet ist. Außerdem ist es nachteilig, wenn eine derartige Packung geöffnet und ihr Füllgut entleert wird, weil das Füllgut nach Verlassen des Deckels auf eine tieferliegende Deckelwand laufen und am Rand wieder über diesen hochstehenden Rand überströmen muß. Ein derartiges Ausgießen ist ungünstig und nicht erwünscht. Die vorstehend beschriebene Bedingung, daß die Ausgießeinrichtung in erheblichem Abstand vom Deckelrand gehalten werden muß, weil sonst der Deckel nicht richtig am Tubusende anschweißbar ist, liegt nach Meinung des Fachmannes daran, daß im Bereich der Ausgießeinrichtung ein U-förmiges Umgreifen des Deckelrandes über den Tubusrand unmöglich ist.

Aufgabe der Erfindung ist daher die Verbesserung einer Packung der eingangs genannten Art dahingehend, daß bessere Gießeigenschaften bei Deckeln mit Ausgießeinrichtungen mit tieferliegenden Teilflächen ermöglicht werden.

Diese Aufgabe wird erfindungsgemäß dadurch gelöst, daß die Ausgießeinrichtung am Deckelrand ohne Abstand angeordnet ist. Im Gegensatz zu der bekannten Packung liegt die Ausgießeinrichtung bei dem Deckel gemäß der Erfindung nicht mehr etwa mittig, sondern sie ist in den Deckelrand am Tubusende integriert. Damit werden in überraschender Weise gute Gießeigenschaften erreicht.

Der neue Deckel weist wie die bekannte Packung außen am Rand einen einseitig herausstehenden Flansch auf, welcher das Tubusende außen übergreifen kann. Dies ist wie im bekannten Fall neben dem auf das Packungsinnere hin versenkten oder tiefgezogenen Teilflächenstück der Fall, wo mit anderen Worten die Teilfläche bis an den Tubusrand herangeführt ist. Den Bereich der Ausgießeinrichtung spart man aber von diesem U-förmigen Umgreifen erfindungsgemäß aus, so daß ein direkter Übergang vom Dekelrand in die Ebene um die Ausgießeinrichtung herum vorgesehen wird. Gerade hierdurch ergeben sich die besseren Gießeigenschaften. Nachdem nämlich die Flüssigkeit beim Ausgießen die Ausgießöffnung verlassen hat, braucht sie nur über die diese Öffnung umgebende Ebene weiterzufließen, um bis zu einer am äußersten Rand liegenden Gießkante zu gelangen, von welcher der Strom abreißen und einen Flüssigkeitsstrahl in gewünschter, idealer Weise bilden kann. Im übrigen verwendet man die günstige Form des Deckelrandes zum Aufbringen von Druck und Gegendruck beim Anschweißen des Deckels am Tubusrand.

Im Bereich der Ausgießeinrichtung entfallen zwar die günstigen Formvoraussetzungen für Druck und Gegendruck beim Schweißen, aber hier wird durch die erfindungsgemäße Lehre ein Weg vorgeschlagen, wie dennoch eine gute Verschweißung und Abdichtung zwischen Deckel und Tubus am Tubusrand möglich ist: man nutzt beim Verschweißen des Deckels mit dem Papiertubus die Zugspannung im Papier aus. Besonders günstig gelingt diese Ausnutzung für die Gegenkräfte der Schweißbacke, wenn bei weiterer Ausgestaltung der Erfindung der Deckel wenigstens drei Ecken aufweist und die Ausgießeinrichtung in einer dieser Ecken liegt, wo der Rand eine hohe Krümmung hat. Vorzugsweise ist der Deckel in Draufsicht viereckig ausgestaltet, und die Ausgießeinrichtung liegt in einer Ecke eines Vierecks. Der Winkel beträgt hier etwa 90° und erzeugt damit eine nicht unerhebliche Zugspannung im Papier. Diese reicht aus, um eine starke Gegenkraft beim Aufdrücken von Schweißbacken auf den Deckel von außen in Richtung auf die Tubusaußenfläche abzustützen.

Weitere Vorteile und Anwendungsmöglichkeiten der vorliegenden Erfindung ergeben sich aus der folgenden Beschreibung bevorzugter Ausführungsbeispiele in Verbindung mit den Zeichnungen. Es zeigen:
- Figur 1: perspektivisch und abgebrochen die Draufsicht auf eine speziell ausgestaltete Packung mit dem erfindungsgemäßen Deckel,
- Figur 2: eine abgebrochene und schematische Schnittdarstellung entlang der Linie II-II der Figur 1,
- Figur 3: eine ebenfalls abgebrochene und schematische Schnittdarstellung entlang der Linie III-III der Figur 1 und
- Figur 4: die Draufsicht auf einen Deckel einer Flüssigkeitspackung in einer anders ausgestalteten Ausführungsform mit trapezförmiger tieferliegender Teilfläche.

Der allgemein mit 1 bezeichnete Tubus der Packung bildet die Seitenflächen und besteht aus beidseitig mit thermoplastischem Kunststoff beschichtetem Papier. Am unteren Ende dieses Tubus ist ein nicht dargestellter Boden angebracht, der beispielsweise viereckig sein kann und aus dem umgefalteten Tubus der Packung als Faltverschluß ausgebildet ist sowie eine Quersiegelnaht mit auf eine benachbarte Wandung umgefalteten Dreiecklappen aufweist.

Der Deckel 2 ist in Draufsicht dreieckig ausgeführt, wobei zwei Ränder längs der oberen Kanten der zwei ebenen Seitenflächen verlaufen und die dritte, diese beiden Seiten verbindende Linie des Dreieckes über die Diagonale verläuft, wenn man die im Querschnitt unten und oben viereckige Packung von oben betrachtet. Sozusagen in der anderen Hälfte des Viereckes in Blickrichtung von oben befindet sich im Bereich 3 der Packung (Figuren 1 und 4) eine Ausnehmung derart, daß das Volumen der Packung nach oben verjüngt ausgebildet ist. In dem abgeschnittenen Volumenbereich ist ein Griff 4 angebracht.

Für die Erfindung ist der Deckel 2 von besonderer Wichtigkeit. Er ist ein vorgefertigtes, separates Teil aus thermoplastischem Kunststoff ohne Trägermaterial. Am Außenumfang weist der Deckel 2 einen Flansch 5 auf, der einseitig heraussteht und die Oberkante bzw. den oberen Rand 6 des Tubus 1 umgreift.

Der Deckel 2 weist aber außerdem eine tieferliegende Teilfläche 21 auf, welche gegenüber derjenigen Ebene 22 in Richtung auf das Innere der Packung hin tiefergezogen oder versenkt ist, welche die Ausgießöffnung 7 der allgemein mit 8 bezeichneten Ausgießeinrichtung umgibt.

Aus Figur 2 gemäß der Schnittlinie II-II der Figur 1 erkennt man, daß überall dort, wo die tieferliegende Teilfläche 21 bis an den Tubusrand 6 herangeführt ist, der Deckelrand den Tubusrand 6 U-förmig umgreift. Dies ist bei der Schnittdarstellung der Figur 2 auf beiden Seiten, d. h. rechts und links am Tubusrand 6 oben der Fall; während dies bei der Darstellung der Figur 3 gemäß Schnittlinie III-III der Figur 1 nur rechts der Fall ist. Weil der Schnitt III-III in Figur 1 von vorn nach hinten geknickt ist, d. h. zwar in der Mitte durch die Ausgießeinrichtung 8 vorn verläuft, hinten aber nicht durch den Griff 4 verläuft, sieht man in Figur 3 nicht den Griff sondern lediglich die schräge Tubuswandung.

Bei der Ausführungsform der Figur 1 ist die tieferliegende Teilfläche 21 so groß wie möglich ausgelegt und umgibt die Ausgießeinrichtung 8 möglichst allseitig bis auf die vordere Ausgießspitze 9, so daß das U-förmige Umgreifen des Deckelmaterials aus Thermoplast um den Tubusrand 6 weitgehend sogar um die Ausgießeinrichtung 8 herumgezogen ist.

Denkbar ist aber auch die andere Ausführungsform nach Figur 4, bei welcher die tieferliegende Teilfläche 21 etwa Trapezform hat, ohne dichter an die Ausgießöffnung 7 heranzureichen oder diese gar auf drei Seiten zu umfassen. Es hat sich bei Versuchen gezeigt, daß die Zugspannung im Papiermaterial des Tubus 1 ausreicht, um den Druck des Schweißbacken von außen nach innen im Bereich der Ausgießeinrichtung gut abzustützen.

## Patentansprüche

1. Packung für fließfähige Füllgüter mit einem durch mindestens eine Längssiegelnaht gebildeten Tubus (1), aus mindestens einseitig mit thermoplastischem Kunststoff beschichteten Trägermaterial, z.B. Karton, an dessen Enden Boden und Deckel (2) angebracht sind, von denen der Deckel (2) aus thermoplastischem Kunststoff ohne Trägermaterial besteht, als vorgefertigtes, separates Teil mittels eines den oberen Rand (6) des Tubus (1) umgreifenden Flansches (5) aufgesetzt und mit dem Rand (6) verschweißt ist und eine Ausgießeinrichtung (8) aufweist und wobei der Deckel (2) eine gegenüber der Außenkontur tieferliegende Teilfläche (21) aufweist, welche teilweise an den Tubusrand (6) derart herangeführt ist, daß der Deckel (2) den Tubusrand (6) im Bereich der Teilfläche (21) U-förmig umgreift, und wobei die die Ausgießöffnung (8) umgebende Ebene (22) etwa in der Höhe der Tubusoberkante (6) liegt, dadurch gekennzeichnet, daß die Ausgießeinrichtung (8) am Deckelrand (6) ohne Abstand angeordnet ist.

2. Packung nach Anspruch 1, dadurch gekennzeichnet, daß der Deckel (2) wenigstens drei Ecken aufweist und die Ausgießeinrichtung (8) in einer dieser Ecken liegt.

## Claims

1. A pack for filling materials which are capable of flow, comprising a tube (1) formed by at least one longitudinal sealing seam, of backing material, for example cardboard, which is coated with thermoplastic material at least on one side, at the ends of which are disposed a bottom and a cover (2) of which the cover (2) comprises thermoplastic material without a backing material, is fitted in position in the form of a prefabricated separate member by means of a flange (5) embracing the upper edge (6) of the tube (1) and is welded to the edge (6) and has a pouring means (8), and wherein the cover (2) has a surface portion (21) which is disposed lower than the external contour and which is in part taken to the edge (6) of the tube in such a way that the cover (2) embraces with a U-shape the edge (6) of the tube in the region of the surface portion (21) and wherein the plane (22) surrounding the pouring opening (8) lies approximately at the level of the upper edge (6) of the tube, characterised in that the pouring means (8) is arranged without a spacing at the edge (6) of the cover.

2. A pack according to claim 1 characterised in that the cover (2) has at least three corners and the pouring means (8) lies in one of those corners.

## Revendications

1. Emballage destiné à des matières de remplissage coulantes comportant un tube (1) formé à l'aide d'au moins une ligne de jonction étanche longitudinale, en une matière de support, par exemple du carton, revêtu de matière thermoplastique sur au moins un côté, aux extrémités duquel sont montées un fond et un couvercle (2) parmi lesquels le couvercle (2) est composé de matière thermoplastique sans matière porteuse, sous forme d'élément séparé préfabriqué retenu par'une bride (5) enserrant le bord supérieur (6) du tube (1) et est soudé au bord (6) et comporte un dispositif verseur (8), le couvercle (2) comportant une surface partielle (21) située à une plus grande profondeur que le contour extérieur, qui est partiellement appliquée sur le bord (6) de tube de telle manière que le couvercle (2) enserre en faisant un U le bord (6) de tube dans la zone de la surface partielle (21), le plan (22) entourant l'orifice verseur (8) se trouvant à peu prés à la hauteur de l'arête supérieur (6) su tube, caractérisé en ce que le dispositif verseur (8) est appliqué directement sur le bord (6) de couvercle.

2. Emballage selon la revendication 1, caractérisé en ce que le couvercle (2) comporte au moins trois coins et le dispositif verseur est situé dans l'un de ces coins.
